# FASCICULE DE BREVET EUROPEEN

(11) **EP 0 005 099 B1**
(45) Date de publication et mention de la délivrance du brevet: **30.09.1981**
(21) Numéro de dépôt: 79400220.4
(22) Date de dépôt: 04.04.1979
(51) Int. Cl.: B66D 1/56, B66D 1/58, F16P 7/00

(54) **Dispositif mécanique de sécurité de fin de course pour treuil**
Mechanische Vorrichtung zum Endabschalten von Winden
Mechanical travel-limiting device for winch

(30) Priorité: 14.04.1978 FR 7811058
(43) Date de publication de la demande: 31.10.1979
(73) Titulaire: Roodt, Guy Serge Roger, F-45100 Orleans (FR)
(72) Inventeur: Roodt, Guy Serge Roger, F-45100 Orleans (FR)
(74) Mandataire: Chevallier, Robert Marie Georges

## Description

L'invention a pour objet un dispositif de sécurité de fin de course pour tous les treuils à câble métallique utilisés sur les divers appareils de levage et de déplacement de charge que l'on emploie sur les chantiers de construction ou en tous autres endroits. Ces treuils sont entraînés par un moteur par l'intermédiaire d'un embrayage à levier de commande sur lequel agit le dispositif de sécurité.

Plus exactement, le dispositif de l'invention a pour rôle de prévenir toute tension excessive du câble quand la charge entraînée par le treuil rencontre une résistance, ce qui se produit généralement en fin de course de levage, et de prévenir tout déroulement exagéré du câble quand la charge est arrêtée par un obstacle pendant sa descente, ce qui a lieu généralement en fin de course de descente. Le dispositif de l'invention peut intervenir en tout point de la course de la charge si le déplacement de celle-ci ne s'effectue pas sans entrave mais il n'a aucune action sur le fonctionnement du treuil quand la charge se déplace librement.

L'état de la technique dans ce domaine est illustré par le brevet français FR-A-2 398 689. Dans ce dernier, un dispositif de sécurité de fin de course est ajouté à la structure d'un appareil de levage sur le trajet du câble métallique entre le treuil et une première poulie de renvoi de ce câble.

Le but principal de la présente invention est d'apporter un dispositif de sécurité conçu pour se combiner avec un embrayage et un treuil afin de constituer un bloc compact complet indépendant de toute structure d'un appareil de levage quelconque.

Par ailleurs, sur les appareils de levage du genre des monte-matériaux à chariot se déplaçant sur une échelle, il est fréquent que cette dernière se compose de plusieurs tronçons coulissant téiescoptquement les uns dans les autres. Lorsqu'on développe l'échelle en faisant coulisser les tronçons, il est nécessaire de fournir progressivement du câble qui s'allonge à partir du treuil jusqu'au sommet du dernier tronçon de l'échelle.

L'invention a encore pour but d'apporter un dispositif du type compact mentionné plus haut perfectionné pour fournir par longueurs successives du câble métallique se déroulant automatiquement du treuil à mesure que l'on fait s'allonger l'échelle.

Sur un treuil à câble métallique, associé à un embrayage à levier de commande à trois positions, avec un dispositif de sécurité de fin de course comprenant une poulie portée par une chape oscillante sous l'effet de deux ressorts tarés à actions successives et reliée au levier de commande par des leviers articulés, on atteint le but principal de l'invention au moyen de deux éléments longitudinaux espacés contenant entre eux le treuil et s'étendant au-delà de celui-ci du même côté que le câble métallique ; un premier élément transversal réunit les éléments iongitudi- naux et porte, avec une possibilité de pivotement, un jeu d'enveloppes télescopiques contenant les ressorts tarés ; un second élément transversal porte, avec une possibilité de pivotement, la chape contenant la poulie cependant qu'un organe de liaison articulé réunit les enveloppes et la chape en transmettant à celle-ci les efforts des ressorts.

Quand le treuil a une largeur importante, les éléments longitudinaux du cadre sont prolongés en sens opposé et sont réunis par deux traverses servant à supporter et à guider une poulie orientable d'enroulement du câble métallique qui passe, d'abord, en s'enroulant, sur la poulie de la chape oscillante.

La chape oscillante et le levier de commande de l'embrayage sont reliés par des leviers articulés dont un premier levier est pourvu de deux butées espacées aptes à rencontrer et à manœu- vrer le levier de commande de l'embrayage pour le remettre, après une course déterminée, à sa position neutre de débrayage, dans une direction ou dans la direction opposée. L'une de ces butées correspond à la fermeture de l'embrayage pour l'enroulement du câble et l'autre à sa fermeture pour le déroulement du câble.

Avec le dispositif décrit ci-dessus, on atteint ie second but mentionné plus haut au moyen d'une pièce escamotable qui permet de solidariser à volonté le premier levier et le levier de commande quand celui-ci est en position neutre de débrayage cependant que l'organe de liaison est réuni aux enveloppes contenant les ressorts tarés à l'aide d'un moyen d'accouplement qui peut être neutralisé à volonté.

Pour mieux faire apprécier l'invention on donnera maintenant une description d'un exemple de réalisation.

On se reportera aux. dessins annexés dans lesquels :
- la figure 1 est une vue de dessus d'un ensemble combiné compact comprenant un dispositif de sécurité conforme à l'invention,
- la figure 2 est une vue en élévation et en coupe selon II-II de la figure 1 du même ensemble avec le dispositif en position neutre,
- les figures 3 et 4 sont des vues analogues à la figure 2 montrant respectivement les deux états de fonctionnement du dispositif de sécurité en fin de course basse et en fin de course haute de la charge,
- la figure 5 est une vue en élévation, analogue à la figure 2, montrant le dispositif de sécurité dans son état correspondant à l'allongement du câble métallique pendant le déploiement d'une échelle de levage sur un appareil muni d'une telle échelle.

Dans cet exemple, un treuil 1 supporté au-dessus d'une embase 2 est susceptible d'être entraîné en rotation par un moteur (non représenté) par l'intermédiaire d'un embrayage 3 (omis sur la figure 1 pour la clarté du dessin) ; cet embrayage 3 a un levier de commande 4 pouvant occuper une position neutre N de débrayage, une position M d'embrayage pour l'enroulement du câble métallique 5 du treuil et la montée d'une charge, une position D d'embrayage pour le déroulement du câble 5 -et la descente d'une charge sous la retenue du treuil.

Un dispositif de sécurité de fin de course désigné par la référence générale 6 est conçu pour être combiné avec l'embrayage 3 et le treuil 1 et pour constituer avec eux un ensemble compact et complet. Ce dispositif 6 comprend deux éléments longitudinaux7, 8 espacés de façon à contenir entre eux le treuil 1. Ces éléments 7, 8 sont avantageusement fixés solidement aux flasques 9, 10, entre lesquels se trouve le tambour 11 du treuil, et ils s'étendent en dehors de ce dernier du même côté que le câble métallique 5. Sur les figures 2 à 4, l'élément longitudinal8 n'est pas représenté.

Un premier élément transversai 12 s'étend entre les éléments longitudinaux 7,8 et il porte un jeu de deux enveloppes télescopiques 13, 14 superposées, fermées à leurs extrémités, contenant chacune un ressort taré, respectivement 15, 16 dont le degré de compression est réglable grâce à des moyens de réglage connus en soi. Ces ressorts 15, 16 sont disposés en prolongement l'un de l'autre pour agir comme on l'expliquera plus loin. Dans l'exemple décrit ici, les enveloppes 13, 14 constituent un ensemble susceptible de pivotement grâce au fait que l'élément transversal12 est monté avec une liberté de rotation dans les éléments longitudinaux 7, 8. En variante, les enveloppes 13, 14 pourraient être pivotantes par rapport à l'élément transversal 12 qui serait fixe par rapport aux éléments longitudinaux 7, 8.

Plus précisément, la partie inférieure de l'enveloppe 13 est attachée à l'élément transversal 12 ; le chapeau supérieur coulissant de cette enveloppe 13 porte la partie inférieure de l'enveloppe 14 qui se termine par un chapeau supérieur coulissant.

Un second élément transversal 17, plus éloigné du treuil 1 que le premier élément transversal 12, s'étend entre les éléments longitudinaux 7, 8. II est supporté par ces derniers, libre en rotation autour d'un axe transversal 17A. Ce second élément transversal 17 porte une chape 18 dans laquelle est montée, libre en rotation, une poulie 19 de guidage du câble métallique 5. La poulie 19 peut donc effectuer des mouvements d'oscillation avec la chape 18 par rapport à l'axe transversal 17A.

Un organe de liaison 20 réunit fonctionnellement l'ensemble composé des énveloppes télescopiques 13, 14 et la chape 18 afin de transmettre à celle-ci les forces créées par les ressorts 15, 16. Dans le présent exemple, l'organe de liaison 20 est un profilé en U dans l'âme duquel est ménagée une ouverture 21.

Pour le ressort 16, le chapeau supérieur coulissant 22 de l'enveloppe 14 s'étend à travers l'ouverture 21 jusqu'à ce que des butées 23 fixées à son extrémité libre inférieure s'appliquent contre les extrémités des ailes du profilé 20. En outre, ce dernier est articulé en 24 à une de ses extrémités sur la chape 18 et en 25, à son extrémité opposée, sur une plaque 26 mobile en oscillation avec cette chape 18.

De préférence, la chape 18 et la poulie 19 sont déportées par rapport aux enveloppes 13, 14 et aux ressorts tarés 15, 16 dans la largeur qui sépare les deux éléments longitudinaux 7, 8 de façon que le câble 5 trouve un chemin dégagé à partir du treuil 1.

Le levier de commande 4 de l'embrayage 3 est généralement un levier vertical.

Il est solidaire dans ses mouvements d'un levier de commande horizontal 27 (omis sur la figure 1). Deux autres leviers 28 et 29 articulés entre eux en 30 relient fonctionnellement la chape 18 et le levier horizontal 27. Le premier levier 28 est équipé de deux butées espacées 31, 32 qui sont disposées pour rencontrer le levier de commande 27 et à le remettre à sa position neutre de débrayage à partir de l'une quelconque des deux positions d'embrayage, en se déplaçant d'une course déterminée, dans une direction ou dans la direction opposée. Le second levier 29 est solidaire des mouvements d'oscillation de la chape 18. Il peut donc être fixé, soit directement à celle-ci, soit à la plaque 26, comme dans le présent exemple, selon la disposition relative des différentes pièces.

Tel qu'il vient d'être décrit, le dispositif fonctionne de la façon suivante :
La position normale des organes pendant la marche du treuil est visible sur la figure 2. Le ressort 15 est détendu tant que la tension du câble métallique 5 ne dépasse pas une valeur prédéterminée. Le ressort 16 est comprimé tant que la tension du câble n'est pas inférieure à une valeur prédéterminée.

Quand, pour la descente retenue d'une charge, le levier de commande 4, et par conséquent le levier 27, a été mis à sa position D de dévidage du câble métallique 5, celui-ci exerce sur la poulie 19 une force qui tient le ressort 16 comprimé. Lorsque cette tension disparaît par suite de l'arrêt de la descente de la charge, généralement en fin de course basse, le ressort 16 pousse le chapeau 22, par l'intermédiaire de l'organe de liaison 20, ce qui fait pivoter la chape 18 et le levier 29 par rapport à l'axe 17A.

Le levier 28 est repoussé en- même temps de sorte que la butée 31 rencontre le levier de commande 27 à sa position D et le repousse à sa position N. Le débrayage ainsi produit fait cesser le dévidage du câble 5. Pour la montée d'une charge, les leviers de commande 4 et 27 sont mis à leur position M. Lorsque la charge est arrêtée dans son déplacement, généralement en fin de course haute, la tension du câble 5 s'élève jusqu'à ce que la force exercée sur la poulie 19 provoque un pivotement de la chape 18 et du levier 29. Il en résulte que l'organe de liaison 20 s'applique contre les butées 23 et que, par l'intermédiaire du chapeau 22 et de l'enveloppe 14, le ressort 15 est comprimé à l'intérieur de l'enveloppe 13. Pendant ce mouvement, le levier 28 est tiré de sorte que la butée supérieure 32 rencontre le ievier de commande 27 à sa position M et le repousse à sa position N de débrayage. Le treuil est donc arrêté.

Lorsque le treuil 1 est de grande largeur, les éléments longitudinaux 7 et 8 sont prolongés de l'autre côté du treuil 1 et réunis par deux traverses 33 et 34. La traverse 33 sert au montage du pivot 35 d'une poulie orientable 36 ; celle-ci est tenue dans une chape-37 munie d'un galet porteur38 qui roule sur la traverse 34. Ainsi le câble 5 est guidé pendant son enroulement sur le tambour du treuil.

Il peut se faire qu'un treuil équipé d'un dispositif de sécurité conforme à l'invention soit installé sur un appareil élévateur à échelle télescopique qui' sert au guidage d'un chariot. Quand on développe cette échelle, il est nécessaire de dévider progressivement le câble 5. Il est possible de perfectionner le dispositif que l'on vient de décrire pour que ce dévidage du câble se fasse automatiquement au fur et à mesure des besoins.

Ce perfectionnement consiste à rendre neutralisable à volonté l'accouplement qui existe entre l'organe de liaison 20 et les enveloppes contenant les ressorts tarés.

Dans cet exempte (figure 5), le moyen d'accouplement neutralisable est constitué par le chapeau 22 muni des butées 23 qui s'appliquent contre la face extrême des ailes du profilé en U 20 constituant l'organe de liaison. Les butées 23 ont une longueur limitée dans le sens du périmètre du chapeau 22 de sorte qu'en faisant tourner ce dernier à l'intérieur de l'ouverture 21, on peut placer les butées 23 à l'intérieur des ailes du profilé. Le ressort 16 est détendu totalement quand les butées 23 s'approchent de l'âme du profité comme on le voit sur la figure 5. En outre, une pièce escamotable 39 permet de solidariser à volonté le premier levier 28 et le levier de commande 27. Par exemple, la pièce escamotable 39 est constituée par une plaquette coudée articulée par une extrémité autour d'un pivot 40 disposé à l'extrémité du levier de commande 27. Quand cette plaquette 39 est placée parallèlement au levier 28, sa partie coudée 41 peut être engagée juste en dessous de la butée 32 de ce dernier quand le levier de commande 27 est à sa position neutre N de débrayage et que la butée 31 se trouve juste en dessous de ce levier.

Lorsque te dispositif de sécurité est dans cet état, les ressorts 15 et 16 étant mis hors service, toute tension même faible exercée sur la poulie 19 par le câble 5 pendant le déploiement de l'échelle télescopique fait pivoter la chape 18 de cette poulie autour de l'axe 17A dans un sens qui provoque la descente du levier 28. Aussitôt la butée 32 rencontre la partie coudée 41 et pousse le levier de commande 27 de sa position N à sa position D, comme le montre la figure 5. Le treuil 1 est entraîné dans le sens du dévidage du câble 5. Dès que la tension disparaît dans ce dernier, le poids de la poulie 19 et de la chape 18 provoque un mouvement de retour inverse pendant lequel la butée 31 remet le levier de commande 27 à sa position N.

En revenant à la figure 2, on constatera que la disposition relative des axes géométriques de pivotement ou d'oscillation des pièces mobiles (chape 18, enveloppes 13, 14 des ressorts tarés) est choisie pour que les moments des forces mises en jeu restent sensiblement constants en dépit des déplacements de la chape 18 sous l'effet du câble ou des ressorts. Naturellement, le câble métallique 5 peut être remplacé par un câble d'une autre nature ou par une chaîne sans que l'on sorte pour autant du cadre de l'invention.

Ainsi qu'on l'a déjà dit, le dispositif décrit plus haut est à action double. Quand il a pour rôle d'arrêter le treuil en fin de course haute de la charge, il prévient toute tension excessive du câble. Bien entendu, toute cause produisant une tension trop forte de ce dernier provoque aussi le pivotement de la chape 18 et, par suite, le débrayage du treuil. En particulier, une charge excessive fixée au câble produit ce résultat. Le dispositif de l'invention agit donc aussi comme moyen de sécurité empêchant une surcharge du câble et du treuil ainsi que de l'appareil sur lequel le treuil et le dispositif de l'invention sont installés. Etant donné que cette protection, évitant une tension trop forte du câble et une surcharge de l'ensemble, est plus importante que celle qui consiste à empêcher le déroulement excessif du câble, on pourrait, en variante, utiliser le dispositif de l'invention uniquement pour cette fonction en supprimant l'enveloppe 14 et le ressort 16. Dans ce cas, l'organe de liaison 20 devrait être disposé pour appuyer directement sur le chapeau coulissant de l'enveloppe 13. Seule la butée 32 du levier 28 serait employée pour ramener le levier de commande 27 de sa position M à sa position N comme le montre la figure 4. Sous cet aspect plus simple le dispositif de l'invention offre une protection sûre contre le risque le plus grand, c'est-à-dire le risque de surcharge, tout en conservant sa qualité de compacité et de combinaison facile avec un treuil.

## Revendications

1. Dispositif de sécurité pour treuil (1) à câble métallique (5) associé à un embrayage à levier de commande (4) à trois positions, comprenant une poulie (19) portée par une chape oscillante (18) sous l'effet d'au moins un ressort taré (15) soumis à la tension du câble (5), cette chape (18) étant reliée fonctionnellement par des leviers articulés (27, 28) au levier de commande (27) de l'embrayage, caractérisé en ce que deux éléments longitudinaux espacés (7, 8) contenant entre eux le treuil (1) s'étendent au-delà de celui-ci du même côté que le câble métallique (5), un premier élément transversal (12) réunit les éléments longitudinaux (7, 8) et porte avec une possibilité de pivotement au moins une enveloppe télescopique (13) contenant le ressort taré (15), un second élément transversal (17) réunit les éléments longitudinaux (7, 8) et porte avec une possibilité d'oscillation la chape (18) de la poulie (19) de guidage du câble métallique (5), un organe de liaison (20) articulé réunissant fonctionnellement la chape (18) et l'enveloppe (13) en transmettant à cette enveloppe (13) la force exercée sur la chape (18) par la tension du câble (5).

2. Dispositif de sécurité selon la revendication 1 pour treuil (1) à câble métallique (5) associé à un embrayage à levier de commande (27) à trois positions, comprenant une poulie (19) portée par une chape oscillante (18) sous l'effet de deux ressorts tarés (15, 16) à actions successives selon la tension du câble, cette chape (18) étant reliée fonctionnellement par des leviers articulés au levier (4) de commande de l'embrayage, caractérisé en ce que deux éléments longitudinaux espacés (7, 8) contenant entre eux le treuil (1) s'étendent au-delà de celui-ci du même côté que le câble métallique (5), un premier élément transversal (12) réunit les éléments longitudinaux (7, 8) et porte avec une possibilité de pivotement un jeu d'enveloppes télescopiques (13, 14) contenant les ressorts tarés (15, 16), un second élément transversal (17) réunit les éléments longitudinaux (7, 8) et porte avec une possibilité d'oscillation la chape (18) de la poulie (19) de guidage du câble métallique (5), un organe de liaison (20) articulé réunissant fonctionnellement la chape (18) et les enveloppes (13, 14).

3. Dispositif selon la revendication 2, caractérisé en ce que les enveloppes télescopiques (13, 14) constituent un ensemble comprenant pour le ressort (15) de sécurité de fin de course haute une partie inférieure associée au premier élément transversal (12), un chapeau supérieur coulissant, et pour le ressort (16) de sécurité de fin de course basse, une partie inférieure portée par le chapeau supérieur coulissant de l'enveloppe de l'autre ressort et un chapeau supérieur coulissant (22) associé à l'organe de liaison articulé (20).

4. Dispositif selon la revendication 3, caractérisé en ce que l'organe de liaison (20) est constitué par un profilé en U ayant une ouverture de passage (21) du chapeau (22) faisant partie de l'enveloppe télescopique (14) du ressort (16) de sécurité de fin de course basse, ce chapeau (22) ayant deux butées opposées (23) disposées pour être appliquées contre les extrémités des ailes du profilé en U sous l'effet du ressort (16) comprimé.

5. Dispositif selon la revendication 2, caractérisé en ce que l'organe de liaison (20) est articulé sur la chape (18) à l'une de ses extrémités et sur une plaque (26) à son extrémité opposée, cette plaque (26) étant portée par le second élément transversal (17) et rendue mobile avec cette chape (18).

6. Dispositif selon la revendication 2, caractérisé en ce que la chape (18) et l'ensemble des enveloppes télescopiques (13, 14) des ressorts tarés sont déportés, l'une par rapport à l'autre, dans la largeur du treuil (1) entre les éléments longitudinaux (7, 8).

7. Dispositif selon la revendication 2, caractérisé en ce que l'organe de liaison (20) est réuni fonctionnellement aux enveloppes (13, 14) des ressorts tarés à l'aide d'un moyen d'accouplement neutralisable à volonté cependant que le levier de commande (27) de l'embrayage (3) et le levier (28) du dispositif de sécurité agissant directement sur ce levier de commande (27) sont agencés pour être solidarisés à volonté par une pièce escamotable (39) quand le levier de commande (27) est en position neutre de débrayage.

8. Dispositif selon les revendications 4 et 7 réunies, caractérisé en ce que le chapeau (22) est engagé librement dans l'ouverture (21) de l'organe de liaison (20) et les butées (23) ont une longueur limitée en sens périmétrique du chapeau (22) de sorte qu'une rotation de ce dernier permet de dégager les butées (23) des extrémités des ailes du profilé en U et de les laisser pénétrer entre ces ailes.

9. Dispositif selon la revendication 7, caractérisé en ce que le levier de commande (27) de l'embrayage (3) est muni à son extrémité libre de la pièce escamotable (39) constituée par une plaquette montée pivotante autour d'un pivot (40) et pouvant être placée parallèlement au levier (28), cette plaquette (39) s'étendant jusqu'en dessous d'une butée (32) du levier (28) quand le levier de commande (27) se trouve juste au-dessus d'une butée (31) quand il occupe sa position neutre de débrayage, les butées (32) et (31) étant respectivement des butées de manoeuvre du levier de commande (27) à partir de deux positions opposées d'embrayage vers sa position neutre de débrayage sous l'effet du levier (28).

10. Dispositif selon l'une quelconque des revendications 1, 2 caractérisé en ce que les éléments longitudinaux (7, 8) sont prolongés de l'autre côté du treuil (1) et leurs prolongements sont réunis par deux traverses (33, 34) qui servent respectivement à supporter et à guider une poulie (36) de guidage pour l'enroulement du câble (5) sur le tambour (11) du treuil (1).

## Claims

1. Safety device for winch (1) with metal cable (5) associated with a clutch with three-position control lever (4), comprising a pulley (19) carried by an oscillating yoke (18) under the effect of at least one calibrated spring (15) subjected to the tension of the cable (5), this yoke (18) being functionally connected by articulated levers (27, 28) to the control lever (27) of the clutch, characterised in that two spaced-apart longitudinal elements (7, 8) containing the winch (1) therebetween extend beyond the winch on the same side as the metal cable (5), a first transverse element (12) connects the longitudinal elements (7, 8) and bears, with a possibility of pivoting, at least one telescopic envelope (13) containing the calibrated spring (15), a second transverse element (17) connects the longitudinal elements (7, 8) and bears, with a possibility of oscillation, the yoke (18) of the pulley (19) for guiding the metal cable (5), an articulated connecting member (20) functionally connecting the yoke (18) and the envelope (13), transmitting to this envelope (13) the force exerted on the yoke (18) by the tension of the cable (5).

2. Safety device according to Claim 1 for winch (1) with metal cable (5) associated with a clutch with three-position control lever (27), comprising a pulley (19) carried by an oscillating yoke (18) under the effect of two calibrated springs (15, 16) with successive actions depending on the tension of the cable, this yoke (18) being functionally connected by articulated levers to the control lever (4) of the clutch, characterised in that two spaced-apart longitudinal elements (7, 8) containing the winch (1) therebetween extend beyond said winch on the same side as the metal cable (5), a first transverse element (12) connects the longitudinal elements (7, 8) and carries, with the possibility of pivoting, a set of telescopic envelopes (13, 14) containing the calibrated springs (15, 16), a second transverse element (17) connects the longitudinal elements (7, 8) and carries, with a possi- hillty of oscillation, the yoke (18) of the pulley (19) for guiding the metal cable (5), an articulated connecting member (20) functionally connecting the yoke (18) and the envelopes (13, 14).

3. Device according to Claim 2, characterised in that the telescopic envelopes (13, 14) constitute an assembly comprising for the top end-of-stroke safety spring (15) a lower part associated with the first transverse element (12), a sliding upper cap, and for the bottom end-of-stroke safety spring (16), a lower part carried by the sliding upper cap of the envelope of the other spring and a sliding upper cap (22) associated with the articulated connecting member (20).

4. Device according to Claim 3, characterised in that the connecting member (20) is constituted by a U-shaped section having an opening (21) for passage of the cap (22) forming part of the telescopic envelope (14) of the bottom end-of-stroke safety spring (16), this cap (22) having two opposite stops (23) adapted to be applied against the ends of the flanges of the U-section under the effect of the compressed spring (16).

5. Device according to Claim 2, characterised in that the connecting member (20) is articulated on the yoke (18) at one of its ends and on a plate (26) at its opposite end, this plate (26) being carried by the second transverse element (17) and rendered mobile with this yoke (18).

6. Device according to Claim 2, characterised in that the yoke (18) and the assembly of the telescopic envelopes (13,. 14) of the calibrated springs are offset, one with respect to the other, in the width of the winch (1) between the longitudinal elements (7, 8).

7. Device according to Claim 2, characterised In that the connecting member (20) is functionally connected to the envelopes (13, 14) of the calibrated springs with the aid of a coupling means which may be neutralised as desired, whilst the control lever (27) of the clutch (3) and the lever (28) of the safety device acting directly on this control lever (27) are arranged to be connected as desired by a retractable piece (39) when the control lever (27) is in neutral disconnecting position.

8. Device according to Claims 4 and 7 combined, characterised in that the cap (22) is freely engaged in the opening (21) of the connecting member (20) and the stops (23) have a limited length in perimetric direction of the cap (22) so that a rotation of the latter enables the stops (23) to be disengaged from the ends of the flanges of the U-section and to penetrate between these flanges.

9. Device according to Claim 7, characterised in that the control lever (27) of the clutch (3) is provided at its free end with the retractable piece (39) constituted by a plate mounted to pivot about a pivot pin (40) and being able to be placed parallel to the lever (28), this plate (39) extending to beneath a stop (32) of the lever (28) when the control lever (27) is just above a stop (31) when it occupies its neutral disconnection position, the stops (32 and 31) being respectively stops for manoeuvring the control lever (27) from two opposite clutch positions towards its neutral disconnection position under the effect of the lever (28).

10. Device according to either one of Claims 1, 2, characterised in that the longitudinal elements (7, 8) are extended on the other side of the winch (1) and their extensions are connected by two cross pieces (33, 34) which serve respectively to support and to guide a guide pulley (36) for winding the cable (5) on the drum (11) of the winch (1).

## Patentansprüche

1. Sicherheitsvorrichtung für eine Winde (1) für Metallkabel (5) mit einer Einrückvorrichtung und einem dieser zugeordneten, in drei Stellungen verstellbaren Steuerhebel (4), mit einer Rolle, die in einem oszillierenden Gabelbügel (18) gelagert ist, der unter der Wirkung mindestens einer tarierten Feder (15) urid unter der Spannung des Kabels (5) steht, wobei der Gabelhebel über schwenkbar miteinander verbundene Hebel (27, 28) mit dem Steuerhebel (4) der Einrückvorrichtung verbunden ist, dadurch gekennzeichnet, daß zwei zwischen sich die Winde (1) aufnehmende, voneinander im Abstand angeordnete Längselemente (7, 8) sich auf der Kabelseite über die Winde hinauserstrecken, daß ein erstes Querelement (12) die Längselemente (7, 8) verbindet und mindestens eine teleskopierende, die tarierte Feder (15) enthaltende Hülse (13) schwenkbar trägt, daß ein zweites Querelement (17) die Längselemente (7, 8) verbindet und den Gabelbügel (18) für die Führungsrolle (19) des Metallkabels (5) oszillierbar trägt, und daß ein schwenkbares Verbindungsglied (20) den Gabelbügel (18) und die Hülse (13) derart verbindet, daß die von der Spannung des Kabels (5) auf den Gabelbügel (18) ausgeübte Kraft auf die Hülse (13) übertragen wird.

2. Sicherheitsvorrichtung nach Anspruch 1 für eine Winde (1) für Metallkabel (5) mit einer Einrückvorrichtung und einem dieser zugeordneten, in drei Stellungen verstellbaren Steuerhebel (4), mit einer Rolle, die in einem oszillierenden Gabelbügel (18) gelagert ist, der unter der Wirkung von zwei tarierten, entsprechend der Spannung des Kabels nacheinander wirksam werdenden Federn (15, 16) steht, wobei der Gabelhebel über verschwenkbar miteinander verbundene Hebel mit dem Steuerhebel (4) der Einrückvorrichtung verbunden ist, dadurch gekennzeichnet, daß zwei zwischen sich die Winde (1) aufnehmende, voneinander im Abstand angeoronete Längselemente (7, 8) sich auf der Kabelseite über die Winde hinauserstrecken, daß ein erstes Quereiement (12) die Längselemente (7, 8) verbindet und teleskopierende Hülsen (13, 14) schwenkbar trägt, weiche die tarierten Federn (15, 16) enthalten, daß ein zweites Quereiement(17) die Längselemente (7, 8) verbindet und den Gabelbügel (18) für die Führungsrolle (19) des Metallkabels (5) oszillierbar trägt, und daß ein schwenkbares Verbindungsglied (20) den Gabelbügel (18) und die Hülsen (13, 14) funktional verbindet.

3. Sicherheitsvorrichtung nach Anspruch 2, dadurch gekennzeichnet, daß die teleskopierenden Hülsen (13, 14) eine Baueinheit bilden mit einem unteren, dem ersten Querelement (12) zugeordneten Teil für die zur Sicherung des Endes der Aufwärtsfahrt dienende Feder (15), mit einer gleitenden oberen Kappe, mit einem unteren, von dieser oberen Kappe getragenen Teil der Hülse der anderen Feder für die zur Sicherung des Endes der Abwärtsfahrt dienende Feder (16) und mit einer gleitenden oberen Kappe (22), die dem schwenkbaren Verbindungsorgan (20) zugeordnet ist.

4. Sicherheitsvorrichtung nach Anspruch 3, dadurch gekennzeichnet, daß das Verbindungsorgan (20) von einem U-Profil mit einer Öffnung (21) für die Kappe (22) gebildet wird, die ein Teil der teleskopierenden Hülse (14) der Feder (16) zur Sicherung des Endes der Abwärtsfahrt ist, wobei die Kappe (22) zwei gegenüberliegende Anschläge (23) trägt, die sich unter der Wirkung der komprimierten Feder (16) gegen die unteren Kanten der Seitenwände des U-Profils anlegen.

5. Sicherheirtsvorrichtung nach Anspruch 2, dadurch gekennzeichnet, daß das Verbindungsorgan (20) an einem Ende schwenkbar an dem gabelbügel (18) angelenkt ist und an dem gegenüberliegenden Ende schwenkbar an einem von dem zweiten Querelement (17) getragenen Haiter(26), der zusammen mit dem Gabelbügel (18) bewegbar ist.

6. Sicherheitsvorrichtung nach Anspruch 2, dadurch gekennzeichnet, daß der Gabelbügel (18) und die Baueinheit der teleskopierenden Hülsen (13, 14) für die tarierten Federn zwischen den Längselementen (7, 8) über die Breite der Winde (1) seitlich gegeneinander versetzt sind.

7. Sicherheitsvorrichtung nach Anspruch 2, dadurch gekennzeichnet, daß das Verbindungsorgan (20) mit den Hülsen (13, 14) der Federn mittels einer Ankopplung in Wirkverbindung steht, die wahlweise in eine Neutralstellung zu bringen ist, wenn der Steuerhebel (27) der Einrückvorrichtung (3) und der direkt auf den Steuerhebel (27) wirkende Hebel (28) der Sicherheitsvorrichtung derart angeordnet sind, daß sie mittels eines schwenkbaren Teils (39) unverschieblich relativ zueinander fixierbar sind, wenn der Steuerhebel in der neutralen Stellung der Einrückvorrichtung steht.

8. Sicherheitsvorrichtung nach den Ansprüchen 4 und 7, dadurch gekennzeichnet, daß die Kappe (22) frei in die Öffnung (21) des Verbindungsorgans (20) eingeführt ist und die Anschläge (23) in Richtung des Umfangs der Kappe (22) eine begrenzte Länge haben, so daß die Anschläge (23) durch Verdrehen der Kappe von den Kanten der Seiten der Wände des U-Profils frei kommen und zwischen diese eintauchen können.

9. Sicherheitsvorrichtung nach Anspruch 7, dadurch gekennzeichnet, daß der Steuerhebel (27) der Einrückvorrichtung (3) an seinem freien Ende mit dem verschwenkbaren Teil (39) versehen ist, welches von einer Platte gebildet ist, die um ein Schwenklager (40) verschwenkbar ist und in eine Lage verschwenkbar ist, in weicher sie parallel zum Hebel (28) verläuft, wobei sich die Platte bis unter einen Anschlag (32) am Hebel (28) erstreckt, wenn der Steuerhebel (27) sich in der Neutralstellung der Einrückvorrichtung unmittelbar oberhalb eines Anschlages (31) befindet und wobei die Anschläge (31) und (32) Arbeitsanschläge für den Steuerhebel (27) sind, die diesen unter der Wirkung des Hebels (28) aus seinen einander gegenüberliegenden Einrückstellungen in die neutrale Ausrückstellung verschieben.

10. Sicherheitsvorrichtung nach einem der Ansprüche 1, 2, dadurch gekennzeichnet, daß die Längselemente (7, 8) nach der anderen Seite der Winde (1) hin verlängert sind und daß ihre Verlängerungen über zwei Traversen (33, 34) miteinander verbunden sind, die als Halterung und Führung für eine Führungsrolle dienen, welche das Kabel (5) beim Aufrollen auf der Trommel (11) der Winde (1) führt.
